# EUROPÄISCHE PATENTSCHRIFT

(11) **EP 1 807 808 B1**
(45) Veröffentlichungstag und Bekanntmachung des Hinweises auf die Patenterteilung: **03.07.2013**
(21) Anmeldenummer: 05786064.5
(22) Anmeldetag: 15.08.2005
(51) Int. Cl.: G07B 17/00

(54) **VERFAHREN UND VORRICHTUNG ZUM FRANKIEREN VON POSTSENDUNGEN**
METHOD AND DEVICE FOR FRANKING POSTAL ITEMS
PROCEDE ET DISPOSITIF D'AFFRANCHISSEMENT D'ENVOIS POSTAUX

(30) Priorität: 21.09.2004 DE 102004046018
(43) Veröffentlichungstag der Anmeldung: 18.07.2007
(73) Patentinhaber: Deutsche Post AG, 53113 Bonn (DE)
(72) Erfinder: MEYER, Bernd, 53639 Königswinter (DE); LANG, Jürgen, 51429 Bergisch Gladbach (DE)
(74) Vertreter: Jostarndt, Hans-Dieter
(86) Internationale Anmeldenummer: PCT/EP2005/008846
(87) Internationale Veröffentlichungsnummer: WO 2006/032332

(56) Entgegenhaltungen:
- US-A- 5 260 999
- US-A1- 2002 059 145
- US-A1- 2003 074 325

## Beschreibung

Die Erfindung betrifft ein Verfahren zum Frankieren von Postsendungen, bei dem ein Frankiervermerk von einer Bedieneinheit angefordert, in einem Sicherungsmodul erzeugt, der Bedieneinheit zugänglich gemacht und mittels der Bedieneinheit und/oder einer Druckeinheit ausgedruckt wird.

Die Erfindung betrifft ferner eine Vorrichtung zum Frankieren von Postsendungen mit einer Frankiereinheit zum Erstellen eines Frankiervermerks, einer mit der Frankiereinheit verbundenen Bedieneinheit und einer mit der Bedieneinheit verbundenen Druckeinheit zum Ausdrucken des Frankiervermerks.

Zum Frankieren von Postsendungen mit digitalen Frankiervermerken sind verschiedene Verfahren und Vorrichtungen gleicher Art bekannt, bei denen durch bestimmte Maßnahmen sichergestellt werden soll, dass in einem Kundensystem authentische Frankiervermerke erzeugt werden, für die ein entsprechendes Entgelt bei einem Postunternehmen entrichtet worden ist.

Beispielsweise geht aus der deutschen Patentschrift DE 100 20 566 C2 der Anmelderin ein Verfahren zum Frankieren von Postsendungen hervor, bei dem ein Frankiervermerk in einem Kundensystem unter Verwendung eines Cryptostrings erstellt wird, der anhand von geheimen, in einem Sicherungsmodul des Kundensystems erzeugten Informationen in einem Wertübertragungszentrum eines Postunternehmens erzeugt und derart verschlüsselt worden ist, dass er nur in einem Prüfzentrum des Postunternehmens entschlüsselt werden kann. Die Erzeugung des Frankiervermerks, der insbesondere den Cryptostring, sendungsspezifische Angaben sowie eine Prüfsumme enthält, erfolgt in dem Sicherungsmodul des Kundensystems. Der mehrfache Ausdruck eines Frankiervermerks wird bei dem Verfahren in nicht spezifizierter Weise unterbunden.

Die internationale Patentanmeldung WO 00/31693 beschreibt ein Verfahren zum Frankieren von Postsendungen mittels einer Frankiermaschine, 1 die mit einem sicheren Modul ausgestattet ist. Zum Erzeugen einer vorgegebenen Anzahl von Frankiervermerken wird von einem Postunternehmen eine verschlüsselte
oder mit einer Prüfsumme geschützte Nummer zur Verfügung gestellt, die mit einem entsprechenden Schlüssel bei der Überprüfung des Frankiervermerks ausgewertet wird. In dem sicheren Modul werden unter Verwendung der Nummer Frankiervermerke erstellt und es wird dabei innerhalb des Moduls, beispielsweise durch ein Löschen der Nummer, sichergestellt, dass über die vorgegebene Anzahl hinaus keine Frankiervermerke anhand der Nummer erzeugt werden können.

Die US Patentanmeldung US 2003/0074325 A1 betrifft ein Verfahren zur Ausgabe virtueller Briefmarken, die von einem Datencenter an eine Frankiereinrichtung gesendet und mittels der Frankiereinrichtung ausgedruckt werden. Innerhalb der Frankiereinrichtung werden die virtuellen Briefmarken verschlüsselt gespeichert und mit einem Statusflag versehen, das zunächst den Status "ungenutzt" angibt. Nach dem Ausdrucken wird das Flag auf den Status "ausgegeben" umgestellt.

Aus der US-Patentanmeldung US 2002/0059145 A1 geht ein Verfahren zur sicheren Verarbeitung von Frankierdaten hervor, die lokal in einem Nutzercomputer oder einem Host-Computer gespeichert sind, der über ein Netzwerk mit dem Nutzercomputer verbunden ist. Die Frankierdaten sind verschlüsselt gespeichert und werden zur Durchführung von Transaktionen, wie beispielsweise dem Ausdrucken eines Frankiervermerks, in ein kryptografisches Modul eingelesen und entschlüsselt. Innerhalb des kryptografischen Moduls werden die Frankierdaten aktualisiert, anschließend wieder verschlüsselt und gespeichert.

Ein mehrfacher Ausdruck von Frankiervermerken als so genannte Dubletten wird bei den bekannten Verfahren insbesondere dadurch verhindert, dass druckbare Frankiervermerke mittels spezieller Hard- und/oder Software der bei einem Kunden betriebenen Systeme erstellt und durch die spezielle Hard - und Software gesteuert ausgedruckt werden, Die Unterdrückung von Dubletten beruht damit auf der Verknüpfung der Erzeugung des Frankiervermerks und dem Erstellen einer Druckvorlage des Frankiervermerks sowie dem nachfolgenden Ausdrucken des Frankiervermerks mittels der Hard- und/oder Software.

Das Erzeugen der druckbaren Frankiervermerke im Bereich der beim Kunden betriebenen Systeme ist jedoch mit Unsicherheiten verbunden, die bei einer zentralen Erstellung druckbarer Frankiervermerke im Einflussbereich ihres Anbieters nicht auftreten. Zudem ist es für den Anbieter des Frankiervermerks und den Kunden mit Aufwand verbunden, die spezielle Hard - und/oder Software für die beim Kunden befindlichen Systeme bereitzustellen, und für den Kunden ist ein Frankieren von Postsendungen mit Bedieneinheiten, die nicht in der speziellen Weise ausgestattet sind, nicht möglich.

Der Erfindung liegt daher die Aufgabe zugrunde, ein möglichst manipulationssicheres Ausdrucken von Frankiervermerken in einer Bedieneinheit auch dann zu ermöglichen, wenn die Bedieneinheit nicht über eine spezielle Ausrüstung zum Erstellen und Ausdrucken von druckbaren Frankiervermerken verfügt. Insbesondere soll dabei das Ausdrucken von Dubletten verhindert werden.

Erfindungsgemäß wird diese Aufgabe durch ein Verfahren nach dem Patentanspruch 1 gelöst.

Erfindungsgemäß wird diese Aufgabe zudem durch eine Vorrichtung nach dem Patentanspruch 17 gelöst.

Zweckmäßige weiterbildungen des Verfahrens und der Vorrichtung sind Gegenstand der Unteransprüche.

Die Erfindung sieht dabei insbesondere vor, dass ein Verfahren zum Frankieren von Postsendungen, bei dem ein Frankiervermerk von einer Bedieneinheit angefordert, in einem Sicherungsmodul erzeugt, der Bedieneinheit zugänglich gemacht und mittels der Bedieneinheit und/oder einer Druckeinheit ausge druckt wird, so durchgeführt wird, dass eine Druckvorlage des Frankiervermerks erzeugt und verschlüsselt wird, dass die Druckvorlage zum Ausdrucken des Frankiervermerks in der Bedieneinheit entschlüsselt wird, und dass nach dem Ausdrucken des Frankiervermerks eine Angabe
über das Ausdrucken gespeichert wird, wobei das Ausdrucken des Frankiervermerks bei einem Vorhandensein der Angabe über das Ausdrucken blockiert wird.

Ein derartiges Verfahren hat den Vorteil, dass der Bedieneinheit eine den Frankiervermerk enthaltende Druckvorlage zum Ausdrucken des Frankiervermerks zur Verfügung gestellt werden kann, und ein wiederholtes Ausdrucken des Frankiervermerks durch das Vorhandenseins der nach dem ersten Ausdrucken hinterlegten Angabe über das Ausdrucken verhindert wird. Durch die Verschlüsselung kann dabei vorteilhaft sichergestellt werden, dass der Frankiervermerk nur im Bereich solcher Bedieneinheiten ausgedruckt wird, welche die Angabe über das Ausdrucken als Steuerbefehl zum Blockieren des Ausdruckens beachten. Der Begriff Verschlüsselung ist dabei in seiner weitesten Bedeutung zu verstehen und umfasst neben kryptografischen Verfahren insbesondere auch steganografische Verfahren.

Es ist bei dem Verfahren besonders zweckmäßig, dass vor dem Ausdrucken des Frankiervermerks überprüft wird, ob die Angabe über das Ausdrucken vorhanden ist. Damit wird zuverlässig sichergestellt, dass ein wiederholtes Ausdrucken des Frankiervermerks nicht möglich ist.

Eine vorteilhafte Durchführungsform des Verfahrens sieht vor, dass die Angabe über das Ausdrucken des Frankiervermerks in die Druckvorlage eingebracht wird. Damit ist die Angabe fest mit der Druckvorlage verknüpft und ein wiederholtes Ausdrucken wird auch dann zuverlässig verhindert, wenn die Druckvorlage nach dem Ausdrucken gespeichert wird und zu einem späteren Zeitpunkt erneut ein Druckvorgang angestoßen wird.

Um zu gewährleisten, dass ein mehrfaches Ausdrucken auf mehreren Bedieneinheiten auch dann verhindert wird, wenn die Druckvorlage vor dem Ausdrucken vervielfältigt wird, ist es vorteilhaft vorgesehen, dass die Druckvorlage in dem sicheren Bereich derart verschlüsselt wird, dass sie nur in der Bedieneinheit entschlüsselt werden kann, von welcher der Frankiervermerk angefordert wird.

In einer besonders bevorzugten Durchführungsform des Verfahrens ist es vorgesehen, dass die Angabe über das Ausdrucken des Frankiervermerks in einer Datenbank gespeichert wird.

Dadurch wird es möglich, die Angabe über das Ausdrucken getrennt von der Druckvorlage zentral zu hinterlegen, wodurch die Manipulationssicherheit des Verfahrens weiter erhöht wird. So wird die Angabe des Ausdruckens in dieser Durchführungsform von allen Bedieneinheiten beachtet, die grundsätzlich zum Ausdrucken des Frankiervermerks in der Lage sind.

Zudem ist eine so genannte personalisierte Verschlüsselung nicht erforderlich, bei der die Druckvorlage nur von einer bestimmten Bedieneinheit entschlüsselt werden kann. Es genügt hier, die Druckvorlage derart zu verschlüsseln, dass sie nur von Bedieneinheiten entschlüsselt werden kann, die so ausgebildet sind, dass sie die das Ausdrucken blockierende Angabe über das Ausdrucken nach dem Ausdrucken speichern und dass sie die Angabe beachten.

Mit Vorteil werden zur Durchführung des Verfahrens Bedieneinheiten eingesetzt, die nicht in spezieller Weise zum Ausdrucken von Postsendungen ausgerüstet sind.

Daher ist es in der weiteren vorteilhaften Durchführungsform der Erfindung vorgesehen, dass die Druckvorlage zusammen mit einer Aufforderung darüber an die Bedieneinheit übermittelt wird, dass nach dem Ausdrucken eine das Ausdrucken blockierende Angabe über das Ausdrucken gespeichert werden soll.

Zweckmäßigerweise ist vorgesehen, dass in Abhängigkeit der Aufforderung nach dem Ausdrucken des Frankiervermerks die Angabe über das Ausdrucken in die Druckvorlage eingebracht wird und/oder eine Benachrichtigung über das Ausdrucken an die Datenbank übermittelt wird. Vorzugsweise wird dabei in Abhängigkeit der Benachrichtigung über das Ausdrucken die Angabe über das Ausdrucken in der Datenbank gespeichert.

Um eine Manipulation der Aufforderung zu verhindern, wird die Aufforderung vorzugsweise in dem sicheren Bereich verschlüsselt und in einem sicheren Bereich in der Bedieneinheit entschlüsselt.

Zweckmäßigerweise wird die Aufforderung in einer Durchführungsform des Verfahrens in den Frankiervermerk eingebracht.

In einer weiteren zweckmäßigen Durchführungsform des Verfahrens wird die Aufforderung in eine verschlüsselte Lizenz eingebracht, die in der Bedieneinheit entschlüsselt wird. Der Einsatz der Lizenz hat dabei insbesondere den Vorteil, dass es möglich wird, dass die Druckvorlage im Bereich der Bedieneinheit mit einem Schlüssel entschlüsselt wird, der in die Lizenz eingebracht wird. Zudem kann die Angabe über das Ausdrucken des Frankiervermerks vorteilhaft in die Lizenz eingebracht werden.

In einer bevorzugten Durchführungsform des Verfahrens werden die Druckvorlage und/oder die Lizenz anhand eines so genannten asymmetrischen Verschlüsselungsverfahrens verschlüsselt. Vorzugsweise ist es dabei vorgesehen, dass die Druckvorlage und/oder die Lizenz mit einem öffentlichen Schlüssel der Bedieneinheit verschlüsselt werden. Vorzugsweise ist es dabei weiterhin vorgesehen, dass die Druckvorlage und/oder die Lizenz mit einem privaten Schlüssel der Bedieneinheit entschlüsselt werden. Dabei kann es sich um einen individuellen privaten Schlüssel der bestimmten Bedieneinheit oder um eine privaten Schlüssel einer Mehrzahl von Bedieneinheiten handeln, die so ausgestaltet sind, dass sie die das Ausdrucken blockierende Angabe über das Ausdrucken des Frankiervermerks nach dem Ausdrucken speichern und dass sie die Angabe beachten.

In einer weiteren Durchführungsform des Verfahrens wird ein symmetrisches Verfahren zum Verschlüsseln der Druckvorlage und/oder der Lizenz durchgeführt. Vorzugsweise werden die Druckvorlage und/oder die Lizenz dabei mit identischen Schlüsseln verschlüsselt und entschlüsselt.

Um die Manipulationssicherheit des Verfahrens noch weiter zu erhöhen, ist es in einer vorteilhaften Durchführungsform des Verfahrens vorgesehen, dass der Frankiervermerk nach dem Ausdrucken in der Bedieneinheit entwertet wird. Sollte es gelingen, den Inhalt der Druckvorlage wiederholt auszudrucken, wird hierdurch verhindert, dass der Ausdruck einen gültigen Frankiervermerk enthält.

Die Erfindung stellt neben dem Verfahren zudem eine Vorrichtung bereit.

Die Vorrichtung zum Frankieren von Postsendungen mit einer Frankiereinheit, die ein Sicherungsmodul zum Erstellen eines Frankiervermerks umfasst, einer mit der Frankiereinheit verbundenen Bedieneinheit und einer mit der Bedieneinheit verbundenen Druckeinheit zum Ausdrucken des Frankiervermerks zeichnet sich insbesondere dadurch aus, dass das Sicherungsmodul mit einer Berechtigungseinheit zum Erstellen einer verschlüsselten, den Frankiervermerk enthaltenden Druckvorlage verbunden ist, dass die Bedieneinheit einen sicheren Bereich umfasst, dass der sichere Bereich ein Mittel zum Entschlüsseln der Druckvorlage aufweist, dass der sichere Bereich ein Steuerungsmittel zum Steuern der Druckeinheit aufweist, dass der sichere Bereich ein Mittel zum Speichern einer Angabe über das Ausdrucken des Frankiervermerks aufweist und dass der sichere Bereich ein Mittel zum Überprüfen des Vorhandenseins der Angabe über das Ausdrucken des Frankiervermerks aufweist, das bei Vorhandensein der Angabe über das Ausdrucken des Frankiervermerks das Steuerungsmittel zum Steuern der Druckeinheit blockiert.

Mit Vorteil wird dabei insbesondere ein sicherer Bereich innerhalb der Bedieneinheit bereitgestellt, mit dem sichergestellt werden kann, dass innerhalb der Bedieneinheit die das Ausdrucken blockierende Angabe über das Ausdrucken nach dem Ausdrucken gespeichert wird, und dass die Angabe beachtet wird. Der Begriff sicherer Bereich ist dabei in seiner weitesten Bedeutung zu verstehen und umfass insbesondere eine Realisierung als ein kryptografisches Modul oder als ein Bereich in dem Daten durch eine verschleierte Bearbeitung vor Zugriffen und Manipulationen geschützt werden.

Der sichere Bereich ist vorzugsweise Bestandteil eines universellen Standardprogramms zum Darstellen und/oder Ausdrucken von Text- und/oder Grafikelementen, so dass die Bedieneinheit zum Frankieren von Postsendungen ohne eine spezielle Ausrüstung betrieben werden kann.

In einer besonders bevorzugten Ausführungsform der Vorrichtung enthält die Berechtigungseinheit eine Datenbank zum Speichern der Angabe über das Ausdrucken des Frankiervermerks.

Die Berechtigungseinheit wird dabei vorzugsweise mit den bereits genannten Vorteilen zentral betrieben und ist somit mit einer Mehrzahl von Bedieneinheit verbunden. Zweckmäßigerweise wird die Berechtigungseinheit, ebenso wie die Frankiereinheit, von dem Anbieter des Frankiervermerks betrieben; sie kann dabei auch in die Frankiereinheit integriert sein.

In einer besonders zweckmäßigen Ausgestaltung der Vorrichtung sendet das Mittel zum Speichern der Angabe über das Ausdrucken des Frankiervermerks eine Benachrichtigung über das Ausdrucken an die Datenbank.

In einer weiteren zweckmäßigen Ausgestaltung der Vorrichtung führt das Mittel zum Überprüfen des Vorhandenseins der Angabe über das Ausdrucken des Frankiervermerks eine Abfrage des Vorhandenseins der Angabe über das Ausdrucken des Frankiervermerks im Bereich der Datenbank durch.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der einzigen Figur.

Diese zeigt eine schematische Darstellung der Komponenten zur Durchführung eines erfindungsgemäßen Verfahrens und ihres Zusammenwirkens.

Die Bezugsziffer 10 in der Figur bezieht sich auf eine Frankiereinheit, die ein Sicherungsmodul 20, ein so genanntes kryptografisches Modul, zum Erzeugen kryptografisch abgesicherter Informationen umfasst, die in den zu erstellenden Frankiervermerk eingebracht werden und eine zuverlässige Überprüfung der Gültigkeit des Frankiervermerks erlauben. Die Frankiereinheit 10 wird zentral von einem Anbieter von Frankiervermerken betrieben und ermöglicht die Erzeugung von Frankiervermerken für eine Vielzahl von Kunden, die jeweils über eine Bedieneinheit 30 auf Funktionen der Frankiereinheit 10 zugreifen.

In dem Sicherungsmodul 20 der Frankiereinheit 10 werden Portokonten der Kunden verwaltet, die einen Portobetrag umfassen, der von einem Wertübertragungszentrum eines Postunternehmens geladen wird, und zum Erzeugen von Frankiervermerken eingesetzt werden kann. Bei dem Ladevorgang wird von dem Wertübertragungszentrum insbesondere ein Cryptostring an das Sicherungsmodul 20 übertragen, der Daten enthält, die derart verschlüsselt sind, dass sie nur in einem Prüfzentrum des Postunternehmens entschlüsselt werden können. Unter Einsatz des geladenen Portobetrages werden unter Verwendung des Cryptostrings und weiterer noch anzugebender Daten Frankiervermerke erzeugt, die mittels der Bedieneinheit 30 und/oder einer Druckeinheit 40 von dem Kunden ausgedruckt werden. Insbesondere anhand des Cryptostrings kann dabei überprüft werden, ob ein Frankiervermerk authentisch ist und die Portogebühren für den Frankiervermerk entrichtet worden sind.

Ein geeignetes Verfahren, zum Erzeugen des Cryptostrings und zum Erzeugen sicherer Frankiervermerke anhand des Cryptostrings, auf das hier beispielhaft Bezug genommen wird, ist in der deutschen Patentschrift DE 100 20 566 C2 der Anmelderin beschrieben. Bei dem Verfahren wird in dem Sicherungsmodul 20 eine geheime Information, beispielsweise eine Zufallszahl, generiert und über eine sichere Datenverbindung an das Wertübertragungszentrum übermittelt, welches die Zufallszahl und eine Ladevorgangsidentifikationsnummer in den Cryptostring einbringt. Der Cryptostring und die Ladevorgangsidentifikationsnummer werden über die sichere Datenverbindung an das Sicherungsmodul 20 zurückgesandt und dort zusammen mit der Zufallszahl zum Erzeugen von Frankiervermerken gespeichert.

Die Frankiereinheit 10 und die Bedieneinheit 30 sind innerhalb eines Weitverkehrsnetzwerks WAN, wie beispielsweise dem Internet, miteinander verbunden, über das ein Datenaustausch in einer Weise erfolgt, die dem Fachmann bekannt ist..

Bei der Bedieneinheit 30 handelt es sich um einen Personal Computer (PC), der insbesondere über einen Prozessor zum Durchführen von Berechnungen, über ein Eingabe- und ein Anzeigemittel, über einen flüchtigen Speicher und im Allgemeinen auch über einen nicht-flüchtigen Speicher verfügt. Die Druckeinheit 40 ist über ein Datenkabel oder ein Computers netzwerk mit der Bedieneinheit 30 verbunden. Sie ist mit dem Fachmann bekannten Mitteln zum Ausdrucken von Text- und Grafikelementen ausgestattet, die durch Steuerbefehle gesteuert werden, die von der Bedieneinheit 30 an die Druckeinheit 40 übermittelt werden.

Die Bedieneinheit 30 stellt einen so genannten Browser 50 bereit, der in der Lage ist, Inhalte von Webseiten an dem Anzeigemittel der Bedieneinheit 10 darzustellen, das Ausdrucken von Inhalten von Webseiten in der Druckeinheit 40 zu steuern und in Webseiten enthaltene Steuerbefehle auszuführen. Der Browser ist ebenfalls in einer dem Fachmann bekannten Art ausgeführt.

Die Bedieneinheit 30 stellt zudem einen Reader 60 zur Verfügung, der in der Lage ist, in Druckvorlagen eines Standardformats enthaltene Text- und Grafikelemente an dem Anzeigemittel der Bedieneinheit 30 darzustellen und ihr Ausdrucken in der Druckeinheit 40 zu steuern. Beispiele für Standardformate, die von dem Reader 60 interpretiert werden können, sind beispielsweise das bekannte Portable Document Format (PDF) oder das bekannte Postscript-Format. Zudem kann die Druckvorlage in einem Standardformat ausgeführt werden, das von einem Standardprogramm zur Textverarbeitung, wie beispielsweise dem Programm "Word" der Firma Microsoft, verwendet wird.

Darüber hinaus ist der Reader 60 in der Lage, Angaben über Zugriffsrechte, die mit der Druckvorlage verknüpft sind und in Form von vorgegebenen Parametern und/oder vorgegebenen Werten von Parametern angegeben werden, zu erfassen und zu beachten. Dafür stellt der Reader 60 einen durch Soft - und/oder Hardware geschützten sicheren Bereich in Form eines eigenen kryptografischen Moduls 70 in der Bedieneinheit 30 zur Verfügung, in dem bei jedem Schritt zur Be- bzw. Verarbeitung der Druckvorlage die Parameter überprüft werden, welche die Rechte zur Durchführung dieses Schritts betreffen. Anstelle eines kryptografischen Moduls im eigentlichen Sinne, kann dabei von dem Reader 60 auch ein Bereich zur Verfügung gestellt werden, in dem Daten durch eine verschleierte Bearbeitung vor Zugriffen und Manipulationen geschützt werden. Im Folgenden wird jedoch der Begriff des kryptografischen Moduls für den sicheren Bereich des Readers 60 verwendet.

Die Be- bzw. Verarbeitungsschritte werden ebenfalls durch das kryptografische Modul 70 gesteuert, um den Zugriff auf von dem Reader 60 zur Verfügung gestellte Funktionen zu verhindern, für die keine Berechtigungen bestehen.

Die Beachtung der mit der Druckvorlage verknüpften Zugriffsrechte ist ausschließlich innerhalb des kryptografischen Moduls 70 in zuverlässiger Weise sichergestellt. Die Möglichkeit eines Zugriffs auf die Druckvorlage außerhalb des kryptografischen Moduls 70 wird daher verhindert, indem diese derart verschlüsselt wird, dass sie ausschließlich in dem kryptografischen Modul 70 entschlüsselt werden kann.

Bei dem Reader 60 handelt es sich vorzugsweise um ein universelles Standardprogramm, das nicht in spezieller Weise zum Ausdrucken von Frankiervermerken ausgerüstet ist. Die zum manipulationssicheren Ausdrucken von Frankiervermerken notwendigen Rechte sind daher nicht fest in dem Reader 60 implementiert, sondern die Angaben über diese Rechte werden in die Druckvorlage eingebracht oder sie werden getrennt von der Druckvorlage innerhalb einer Lizenz an die Bedieneinheit 30 übermittelt. Das kryptografische Modul 70 des Readers 60 liest diese Angaben und insbesondere die in den Angaben enthaltenen Parameter und/oder die Werte von Parametern aus. Um eine Zuordnung zwischen der Lizenz und der Druckvorlage zu ermöglichen, wird sowohl in die Druckvorlage als auch in die Lizenz ein Merkmal eingebracht, das die Druckvorlage eindeutig identifiziert. Um Manipulationen auszuschließen, wird dieses Merkmal ebenfalls so verschlüsselt, dass es nur in dem kryptografischen Modul 70 entschlüsselt werden kann.

Um dabei eine Manipulation der Angaben über die Zugriffsrechte zu verhindern, ist es vorgesehen, diese ebenfalls derart zu verschlüsseln, dass sie nur in dem kryptografischen Modul 70 entschlüsselt werden können.

In einer anderen Ausführungsform der Erfindung ist es vorgesehen, dass die verschlüsselte Druckvorlage oder die Lizenz lediglich einen Hinweis auf eingeschränkte Zugriffsrechte enthält, und die entsprechenden Parameter und/oder die entsprechende Werte von Parametern werden im einem sicheren Bereich einer vorzugsweise zentral betriebenen Berechtigungsdatenbank 80 gespeichert, die beispielsweise in einer Berechtigungseinheit 90 enthalten ist. Um seine Manipulation zu vermeiden, ist der Hinweis dabei ebenfalls derart verschlüsselt, dass er nur in dem kryptografischen Modul 70 entschlüsselt werden kann.

In dieser Ausführungsform greift das kryptografische Modul 70 auf die zentral gespeicherten Angaben über die Zugriffsrechte zu, wobei jedem Schritt zur Be- oder Verarbeitung der Druckvorlage eine Anfrage der Berechtigung zur Durchführung dieses Schritts von dem kryptografischen Modul 70 an die Berechtigungseinheit 90 gesendet wird. Die Berechtigungseinheit 90 überprüft aufgrund der Anfrage in der Berechtigungsdatenbank 80, ob der Schritt ausgeführt werden darf oder nicht, und sendet eine das Ergebnis der Überprüfung beinhaltende Nachricht an das kryptografische Modul 70 des Readers 60, welches das Ergebnis beachtet. Die Anfrage wird dabei unter Angabe eines Merkmals übermittelt, das die Druckvorlage eindeutig identifiziert und die Berechtigungseinheit 90 überprüft die Berechtigung anhand einer in der Berechtigungsdatenbank 80 gespeicherten Zuordnung zwischen dem Identifikationsmerkmal und den Angaben über die mit der entsprechenden Druckvorlage verknüpften Zugriffsrechte.

Bezüglich der Verschlüsselung der Druckvorlage und/oder der Lizenz kann in dieser Ausführungsform ferner ein öffentlicher Schlüssel eines für alle Reader der Art des Readers 60 einheitlichen Schlüsselpaares zur asymmetrischen Verschlüsselung verwendet werden, da die mit der Druckvorlage verknüpften Zugriffsrechte zentral in der Berechtigungsdatenbank 80 verwaltet werden. Falls keine Berechtigungsdatenbank 80 verwendet wird, muss eine individuelle Verschlüsselung für jeden individuellen Reader 60 vorgenommen werden, um sicherzustellen, dass der Inhalt der Druckvorlage lediglich einmal ausgedruckt wird. Ansonsten wäre es möglich, die Druckvorlage vor dem Ausdrucken zu vervielfältigen und mehreren Readern 60 zur Verfügung zu stellen, welche den Inhalt der Druckvorlage unabhängig voneinander jeweils einmal auszudrucken.

Es ist weiterhin ebenfalls möglich, die Angaben über mit Frankiervermerke enthaltenden Druckvorlagen verknüpfte Zugriffsrechte in dem Reader 60 zu implementieren und die verschlüsselte Druckvorlage mit dem Frankiervermerk durch einen entsprechenden Vermerk als eine Druckvorlage kenntlich zu machen, die einen Frankiervermerk enthält. Dabei werden die Angaben über die Zugriffsrechte in dem nicht-flüchtigen Speicher der Bedieneinheit 30 hinterlegt, wobei die Angaben wiederum so verschlüsselt gespeichert werden, dass sie nur in dem kryptografischen Modul 70 des Readers 60 entschlüsselt werden können. In gleicher Weise wird in dieser Ausführungsform der Erfindung der Vermerk verschlüsselt, der den Inhalt der Druckvorlage als Frankiervermerk kenntlich macht.

Zur Verschlüsselung der die Angaben über die Zugriffsrechte oder den Vermerk enthaltende Druckvorlage wird vorzugsweise ein asymmetrisches Verschlüsselungsverfahren eingesetzt. Dabei wird ein Schlüsselpaar eingesetzt, das aus einem geheimen, so genannten privaten Schlüssel und einem Dritten zugänglichen, so genannten öffentlichen Schlüssel besteht. Die Schlüssel stehen derart im Verhältnis zueinander, dass eine mit dem öffentlichen Schlüssel verschlüsselte Datei ausschließlich mit dem privaten Schlüssel entschlüsselt werden kann. Der private Schlüssel ist dem Reader 60 zugeordnet und wird derart in diesem implementiert, dass er nicht ausgelesen werden kann und nur in dem kryptografischen Modul 70 des Readers 60 zum Entschlüsseln verfügbar ist. Die Schlüssel können anhand von dem Fachmann bekannten Verfahren, wie beispielsweise dem RSA(Rivest-Shamir-Adleman)-Verfahren oder auf elliptischen Kurven basierenden Verfahren, erzeugt werden

Die Verschlüsselung anhand eines symmetrischen Verfahrens zum Verschlüsseln der die Angaben über die Zugriffsrechte enthaltenden Druckvorlage, bei dem das Verschlüsseln und das Entschlüsseln anhand desselben Schlüssels erfolgt, ist ebenfalls möglich, wobei der entsprechende Schlüssel auch in diesem Fall in der vorbeschriebenen Art und Weise in dem Reader implementiert ist.

Falls eine Lizenz zur Angabe der mit der Druckvorlage verknüpften Zugriffsrechte vorgesehen ist, wird diese vorzugsweise ebenfalls anhand des asymmetrischen Verfahrens unter Verwendung eines Schlüsselpaares verschlüsselt, dessen privater Schlüssel in dem Reader 60 implementiert ist. Eine Verschlüsselung anhand eines symmetrischen Verfahrens mit einem Schlüssel, der insbesondere in dem Reader 60 implementiert ist, kann jedoch wiederum gleichfalls durchgeführt werden.

In einer weiteren Ausführungsform der Erfindung, die auf der Verwendung der Lizenz basiert, besteht die Möglichkeit, die Lizenz in der vorbeschriebenen Weise zu verschlüsseln und zusätzlich einen Schlüssel zum Entschlüsseln der Druckvorlage in die Lizenz einzubringen. Die Druckvorlage wird in dieser Ausführungsform vorzugsweise anhand eines symmetrischen Verfahrens unter Einsatz eines Schlüssels verschlüsselt, welcher dem Reader 60 zunächst nicht bekannt ist. Der Schlüssel wird erst nach dem Entschlüsseln der Lizenz aus dieser ausgelesen. Der Einsatz eines asymmetrischen Verfahrens zum Verschlüsseln der Druckvorlage ist jedoch ebenfalls möglich. Die Verschlüsselung erfolgt dabei unter Verwendung eines Schlüsselpaares, dessen zum Entschlüsseln erforderlicher privater Schlüssel dem Reader 60 zunächst nicht bekannt ist und von diesem erst nach dem Entschlüsseln der Lizenz aus dieser ausgelesen wird.

Bezüglich der Zugriffsrechte wird die den Frankiervermerk enthaltende Druckvorlage mit Angaben darüber verknüpft, dass ein einmaliges Ausdrucken ihres Inhaltes erfolgen kann. Dabei wird diese Angabe anhand eines entsprechenden Parameters und/oder eines entsprechenden Wertes eines Parameters in die Druckvorlage oder die Lizenz eingebracht oder in der Berechtigungsdatenbank 80 hinterlegt. Nach dem Ausdrucken des Frankiervermerks wird der Parameter oder der Wert eines Parameters jedoch verändert, wobei der geänderte Parameter bzw. der geänderte Wert einer Angabe darüber entspricht, dass das Ausdrucken des Inhaltes der Druckvorlage nicht gestattet ist. Das Ausdrucken wird dabei durch das kryptografische Modul 70 des Readers 60 gesteuert und durch das kryptografische Modul 70 erfasst. Das Verändern des Parameters oder des Wertes wird nach dem erfassten Ausdrucken von dem kryptografischen Modul 70 vorgenommen, oder es wird eine Benachrichtigung über das Ausdrucken an die Berechtigungseinheit 90 gesendet und der Parameter oder der Wert eines Parameters wird im Bereich der Berechtigungsdatenbank 80 geändert.

In einer Ausführungsform der Erfindung kann es zudem vorgesehen sein, dass zusätzlich der Frankiervermerk zumindest teilweise durch das kryptografische Modul 70 aus der Druckvorlage entfernt wird.

In weiteren Ausführungsformen der Erfindung kann es zudem zur Erhöhung der Manipulationssicherheit vorgesehen sein, dass die Druckvorlage zusätzlich mit Angaben darüber verknüpft wird, dass ein Speichern der Druckvorlage in dem nicht-flüchtigen Speicher der Bedieneinheit 30, ein Kopieren der Druckvorlage, eine Entnahme von Inhalten der Druckvorlage und/oder ein Exportieren der Druckvorlage oder von Inhalten der Druckvorlage in ein anderes Dateiformat nicht gestattet sind. Diese Angaben werden gleichfalls als entsprechende Parameter und/oder als entsprechende Werte von Parametern in die Druckvorlage oder die Lizenz eingebracht oder in der Berechtigungsdatenbank 80 der Berechtigungseinheit 90 hinterlegt. Eine Veränderung der Parameter und/oder der Werte von Parametern während des Frankiervorgangs erfolgt nicht.

Zum Angeben der Zugriffsrechte und zum Verschlüsseln der Druckvorlage und gegebenenfalls der Lizenz ist eine Berechtigungseinheit 90 vorgesehen. Diese verfügt dafür über die notwendigen Schlüssel und gegebenenfalls über Mittel zum Erzeugen von Schlüsseln und zum Erzeugen von die Druckvorlagen eindeutig identifizierenden Merkmalen. Falls diese vorgesehen ist, steuert die Berechtigungseinheit 90 ebenfalls die Berechtigungsdatenbank 80.

Die Berechtigungseinheit 90 stellt dabei einen sicheren Bereich zur Verfügung, in dem die erforderlichen Angaben, Hinweise und/oder Merkmale in die Druckvorlage eingebracht und die notwendigen Verschlüsselungen vorgenommen werden. Sie ist über eine sichere Datenverbindung mit der Frankiereinheit 10 verbunden oder in diese integriert und wird ebenfalls zentral von dem Anbieter des Frankiervermerks betrieben.

Zum Anfordern einer Frankierung werden eine oder mehrere Webseiten von der Frankiereinheit 10 bereitgestellt, die von dem Browser 50 an dem Anzeigemittel der Bedieneinheit 30 dargestellt werden. Über diese Webseiten wählt der Benutzer eine Sendungsart der Postsendung, die frankiert werden soll, sowie ein Dokument, in das der Frankiervermerk eingebracht werden soll und gibt einen Namen und eine Anschrift des Empfängers der Postsendung an. Die Webseiten sind dabei als ein so genanntes Formular ausgeführt, das Eingaben ermöglicht, die an dem Eingabemittel der Bedieneinheit 30 vorgenommen werden, und eine Übertragung der Eingaben an die Frankiereinheit 10 steuert.

Das Dokument, in das der Frankiervermerk eingebracht werden soll, enthält zumindest den Namen und die Anschrift des Empfängers der Postsendung in Klarschrift, da es sich hierbei um Angaben handelt, die zur Erstellung und Überprüfung des Frankiervermerks benötigt werden. Das Einbringen weiterer Text - und/oder Grafikelemente, die durch den Kunden ebenfalls über Webseiten angegeben werden, ist ebenfalls möglich. Als Dokumente, in die der Frankiervermerk eingebracht werden soll, kommen beispielsweise Briefe, Briefumschläge, Adressetiketten oder sonstige Label zum Aufbringen auf eine Postsendung in Frage.

Nach der Auswertung der von dem Kunden eingegeben Daten kann im Bereich der Frankiereinheit 10 eine Vorschau auf das Dokument mit dem gültigen Frankiervermerk erstellt werden, um dem Benutzer insbesondere die Möglichkeit zur Überprüfung der Daten zu geben. Dabei kann ein Muster des Frankiervermerks in die Vorschau eingebracht werden, das einen Musterbarcode enthält, in den keine Gültigkeitsinformationen eingebracht werden und das beispielsweise durch ein Durchstreichen als Muster kenntlich gemacht ist.

Die Vorschau kann dem Kunden über eine mittels des Browsers 50 an dem Anzeigemittel darstellbare und druckbare Webseite oder anhand einer mittels des Readers 60 darstellbaren und druckbaren Druckvorlage übermittelt werden. Eine Einschränkung von Zugriffsrechten ist für die Vorschau nicht vorgesehen.

In einem nächsten Schritt, der in der Figur anhand der Bezugsziffer A1 verdeutlicht ist, fordert ein Kunde die Druckvorlage mit dem gültigen Frankiervermerk an. Dies geschieht über eine von der Frankiereinheit 10 bereitgestellte und mittels des Browsers 50 an dem Anzeigemittel der Bedieneinheit 30 dargstellte Webseite, die beispielsweise eine entsprechende Schaltfläche beinhaltet, nach deren Betätigung eine Anforderung der Druckvorlage mit dem Frankiervermerk von der Bedieneinheit 30 an die Frankiereinheit 10 übermittelt wird.

Zum Anfordern der Druckvorlage mit dem gültigen Frankiervermerk gibt der Kunde zudem ein Identifizierungs- und ein zugehörigen Authentifizierungsmerkmal an, bei denen es sich beispielsweise um einen Benutzernamen und ein zugehöriges nur dem Kunden bekanntes Kennwort handelt. Dies geschieht ebenfalls über eine von der Frankiereinheit 10 bereitgestellte Webseite, die zur Eingabe der Merkmale als Formular ausgeführt ist. Nach der Übertragung der Merkmale an das Sicherungsmodul 20 wird dort die Identität des Kunden anhand einer in einer Datenbank gespeicherten Zuordnung zwischen den Identifizierungs- und Authentifizierungsmerkmalen festgestellt und überprüft. Ferner wird bei erfolgreicher Überprüfung der Identität das Portokonto des Kunden anhand seines Identifizierungsmerkmals ermittelt.

Alternativ zu der vorbeschriebenen Ausführungsform der Erfindung kann es bezüglich der Identifizierung und Authentifizierung des Kunden auch vorgesehen, diese in einem früheren Schritt, beispielsweise vor der Wahl der Sendungsart, durchzuführen.

Aufgrund der Anforderung der Druckvorlage wird nach erfolgreicher Authentifizierung des Kunden und der Identifizierung seines Portokontos in dem Sicherungsmodul 20 der Frankiereinheit 10 ein Datensatz des Frankiervermerks erstellt und zur Erzeugung des Frankiervermerks ausgegeben. Dies ist anhand des Bezugszeichens A2 verdeutlicht. Dabei beinhaltet der Datensatz lediglich eine Bytefolge; das Ausdrucken des Datensatzes liefert keinen gültigen Frankiervermerk.

Beispielhaft wird hier davon ausgegangen, dass der Frankiervermerk nach dem in der deutschen Patentschrift DE 100 20 566 C2 beschriebenen kryptografischen Verfahren erstellt wird. Der Fachmann erkennt jedoch, dass die Erfindung in ähnlicher Weise auch in Verbindung mit anderen Verfahren zum Erstellen von digitalen Frankiervermerken genutzt werden kann.

Zum Erzeugen des Datensatzes des Frankiervermerks in dem Schritt A2 werden die zur Erstellung des Frankiervermerks notwendigen sendungsspezifischen Daten, d.h. insbesondere die Sendungsart, der Portobetrag sowie der Name und die Anschrift des Empfängers aufgrund der Anforderung der Druckvorlage innerhalb der Frankiereinheit 10 an das Sicherungsmodul 20 übergeben. Nach der Identifizierung des Portokontos überprüft dieses anhand der sendungsspezifischen Daten, ob das Portokonto ein ausreichendes Guthaben aufweist.

Zum Erstellen des Datensatzes wird dann eine Prüfsumme aus der Zufallszahl, der Ladevorgangsidentifikationsnummer, zumindest auszugsweise aus den sendungsspezifischen Daten und aus dem aktuellen Datum erzeugt. In den Datensatz werden die Prüfsumme, der Cryptostring und die sendungsspezifischen Daten aufgenommen, die zum Erzeugen der Prüfsumme herangezogen worden sind. Ferner wird das Guthaben des Portokontos des Kunden während oder nach der Erstellung des Datensatzes um den Portobetrag verringert.

Der von dem Sicherungsmodul 20 ausgegebene Datensatz, sowie die übrigen von dem Kunden zur Erstellung des Dokuments mit dem Frankiervermerk angegebenen Daten, wie beispielsweise eine Dokumentenvorlage und die in das Dokument einzubringenden Text- und/oder Grafikelemente werden nachfolgend von der Frankiereinheit 10 an die Berechtigungseinheit 90 übermittelt. Darauf wird anhand der Bezugsziffer A3 Bezug genommen.

In dem folgenden Schritt A4 wird aus dem Datensatz und den übrigen Daten in einem sicheren Bereich der Berechtigungseinheit 90 eine Druckvorlage erstellt, die auf eine der bereits beschriebenen Arten mit den bereits beschriebenen Rechten versehen und verschlüsselt wird. Beispielhaft wird dies im Folgenden anhand der Ausführungsform der Erfindung beschrieben, bei welcher auf eine separate Lizenz zur Angabe der Zugriffsrechte und des Schlüssels zum Entschlüsseln der Druckvorlage verzichtet wird, und bei der die Rechte in der Berechtigungsdatenbank 80 gespeichert und verwaltet werden. Der Fachmann erkennt, wie dies auf die übrigen genannten Ausführungsformen zu übertragen ist.

Zur Erstellung der Druckvorlage wird zunächst anhand des in dem Sicherungsmodul 20 erzeugten Datensatzes ein zweidimensionaler Barcode erzeugt, der vorzugsweise als Matrixcode ausgebildet ist. Die Regeln zum Erzeugen des Matrixcodes aus dem Datensatz sind dabei in der Berechtigungseinheit 90 anhand entsprechender spezieller Steuerbefehle hinterlegt. Der Matrixcode wird als Grafikelement in das von dem Kunden gewählte Dokument eingebracht und aus dem Dokument wird eine Druckvorlage in einem Standardformat erstellt.

In die Druckvorlage wird ein zudem Identifikationsmerkmal eingebracht, das die Druckvorlage eindeutig identifiziert und sie wird gegebenenfalls mit einer Angabe darüber versehen, dass eingeschränkte Rechte für den Zugriff bestehen.

Nachfolgend wird die Druckvorlage derart verschlüsselt, dass sie nur in dem kryptografischen Modul 70 des Readers 60 entschlüsselt werden kann. Dies geschieht beispielsweise anhand des der Berechtigungseinheit 90 bekannten öffentlichen Schlüssels des Readers 60, der durch die Berechtigungseinheit 90 von der Bedieneinheit 30 abgefragt oder in einem der vorangegangenen Schritte, wie etwa der Anforderung der Druckvorlage in Schritt A1, von der Bedieneinheit 30 an die Frankiereinheit 10 übertragen und von dieser an die Berechtigungsein-' heit 90 weitergeleitet worden ist. Bei Verwendung eines einheitlichen öffentlichen Schlüssels aller Reader 60 ist der Schlüssel der Berechtigungseinheit 90 in der Regel bereits bekannt.

In der Berechtigungsdatenbank 80 wird von der Berechtigungseinheit 90 eine Zuordnung zwischen dem Identifikationsmerkmal der Druckvorlage und Angaben darüber hinterlegt, dass der Inhalt der Druckvorlage nicht dauerhaft gespeichert, kopiert oder exportiert werden darf und dass ein einmaliges Ausdrucken gestattet ist. Dabei werden in die Berechtigungsdatenbank 80 insbesondere die entsprechenden Parameter und/oder entsprechende Werte von Parametern eingetragen.

Anschließend wird die verschlüsselte Druckvorlage von der Berechtigungseinheit 90 an die Bedieneinheit 30 übermittelt, wie in der Figur anhand der Bezugsziffer A5 verdeutlicht ist.

Im Bereich der Bedieneinheit 30 wird die verschlüsselte Druckvorlage in dem flüchtigen Speicher gespeichert und dem Reader 60 zur Verfügung gestellt. Im kryptografischen Modul 70 des Readers 60 wird die Druckvorlage nachfolgend anhand des privaten Schlüssels des Readers 60 entschlüsselt, es wird erkannt, dass es sich um eine Druckvorlage handelt, die mit Zugriffsrechten verknüpft ist, und die Zugriffsrechte werden ermittelt. Dies ist in der Figur anhand der Bezugsziffer A6 verdeutlicht.

In der betrachteten Ausführungsform der Erfindung wird dann eine unter Angabe des von dem kryptografischen Modul 70 ausgelesenen Identifikationsmerkmals eine Abfrage der Angaben über die Zugriffsrechte von dem kryptografischen Modul 70 an die Berechtigungseinheit 90 gesendet. Diese ermittelt anhand des Eintrags in der Berechtigungsdatenbank 80 die Angaben über die Zugriffsrechte und übermittelt sie an den Reader 60, der daraufhin die Bedienelemente sperrt, die zum Ausführen von Funktionen vorgesehen sind, die nicht durchgeführt werden dürfen. Auf diese Weise sperrt der Reader im vorliegenden Fall Bedienelemente zum dauerhaften Speichern, zum Kopieren und zum Exportieren der Druckvorlage sowie zum Entnehmen von Inhalten.

Ferner ist es vorgesehen, dass das kryptografische Modul 70 bei jedem Aufruf einer Funktion eine Anfrage über die Berechtigung zum Ausführen der Funktion an die Berechtigungseinheit 90 sendet, die Berechtigung durch die Berechtigungseinheit 90 in der Berechtigungsdatenbank 80 überprüft und das Ergebnis dieser Überprüfung an das kryptografische Modul 70 zurückgesendet wird. Das kryptografische Modul 70 des Readers 60 beachtet nachfolgend dieses Ergebnis und führt somit keine Funktionen aus, für die keine Berechtigungen bestehen.

Dies wird insbesondere auch beim Ausdrucken des Inhalts der den Frankiervermerk enthaltenden Druckvorlage durchgeführt: Das Ausdrucken des Inhalts der den Frankiervermerk enthaltenden Druckvorlage erfolgt unter Beachtung der Zugriffsrechte durch das kryptografische Modul 70 gesteuert in der Druckeinheit 40 und wird in der Figur anhand der Bezugsziffer A7 veranschaulicht.

In der betrachteten Ausführungsform der Erfindung stößt der Kunde das Ausdrucken über ein entsprechendes Bedienelement an. Daraufhin sendet das kryptografische Modul 70 des Readers 60 eine Anfrage über die Berechtigung zum Ausdrucken des Inhalts der Druckvorlage unter Angabe des Identifikationsmerkmals der Druckvorlage an die Berechtigungseinheit 90. Diese erkennt bei einer ersten Anfrage anhand des Eintrags mit der Zuordnung zwischen dem das Ausdrucken betreffenden Parameter und/oder des Wertes eines das Ausdrucken betreffenden Parameters in der Berechtigungsdatenbank 80, dass ein erstes Ausdrucken durchgeführt werden kann, und sendet eine Benachrichtigung darüber, dass das Ausdrucken gestattet ist, an das kryptografische Modul 70 des Readers 60.

Der Inhalt der Druckvorlage wird aufgrund der Benachrichtigung in der Druckeinheit 40 ausgedruckt, wobei die Druckeinheit 40 durch das kryptografische Modul 70 des Readers 60 gesteuert wird. Nach dem Ausdrucken des Inhalts der Druckvorlage bzw. nach der Übermittlung des Steuerbefehls zum Ausdrucken von dem kryptgrafischen Modul 70 des Readers 60 an die Druckeinheit 40 wird von diesem unter Angabe des Identifikationsmerkmals der Druckvorlage eine Benachrichtigung über das Ausdrucken des Inhalts der Druckvorlage an die Berechtigungseinheit 90 übermittelt, die aufgrund der Benachrichtigung den das Ausdrucken betreffenden Parameter und/oder den Wert eines das Ausdrucken betreffenden Parameters in der Berechtigungsdatenbank 80 verändert, wobei der geänderte Parameter oder der geänderte Wert einer Angabe darüber entspricht, dass ein Ausdrucken des Inhalts der Druckvorlage nicht gestattet ist.

Bei einer erneuten Anfrage über die Berechtigung zum Ausdrucken des Inhalts der Druckvorlage unter Angabe des Identifikationsmerkmals der Druckvorlage von einem kryptografischen Modul 70 irgendeines Readers 60 an die Berechtigungseinheit 90 erkennt diese somit in der Berechtigungsdatenbank 80, dass ein Ausdrucken nicht durchgeführt werden kann, und sendet eine Benachrichtigung darüber, dass das Ausdrucken nicht gestattet ist, an das kryptografische Modul 70 des Readers 60, von dem die Anfrage stammt. Das Ausdrucken des Inhalts der Druckvorlage wird daraufhin von dem kryptografischen Modul 70 dieses Readers 60 blockiert.

Damit das kryptografischen Modul 70 eine Benachrichtigung über das Ausdrucken des Inhalts der Druckvorlage an die Berechtigungseinheit 90 übermittelt, ist es vorgesehen, dass diese eine Aufforderung zur Übermittlung dieser Benachrichtigung zusammen mit der Benachrichtigung darüber, dass das Ausdrucken gestattet ist, an das kryptografische Modul 70 sendet. Diese Aufforderung wird von dem kryptografischen Modul 70 beachtet.

In einer Abwandlung dieser Ausführungsform der Erfindung ist es vorgesehen, dass der das Ausdrucken betreffende Parameter und/oder der Wert eines das Ausdrucken betreffenden Parameters in der vorbeschriebenen Weise bereits aufgrund der Anfrage über die Berechtigung zum Ausdrucken des Inhalts der Druckvorlage verändert wird, die von dem kryptografischen Modul 70 an die Berechtigungseinheit 90 gesendet wird. Diese Abwandlung hat den Vorteil, dass auch ein unmittelbar auf die Übermittlung des Steuerbefehls zum Ausdrucken an die Druckeinheit 40 folgendes Abtrennen der Bedieneinheit 30 von der Spannungsversorgung oder von dem Netzwerk, über das diese mit der Berechtigungseinheit 90 verbunden ist, nicht verhindern kann, dass der das Ausdrucken betreffende Parameter und/oder der Wert eines das Ausdrucken betreffenden Parameters aufgrund des Ausdruckens verändert wird.

In weiteren Ausführungsformen der Erfindung ist es, wie vorher bereits dargestellt, vorgesehen, auf die Abfrage der Berechtigungsdatenbank 80 zu verzichten. In diesen Ausführungsformen ist der das Ausdrucken betreffende Parameter und/oder der Wert eines das Ausdrucken betreffenden Parameters in der Druckvorlage oder einer Lizenz enthalten. Analog zu der vorbeschriebenen Änderung des Parameters und/oder des Werts in der Berechtigungsdatenbank 80 werden diese dabei beim Ausdrucken des Inhalts der Druckvorlage innerhalb des Dokuments oder der Lizenz verändert. Dies geschieht im Bereich des kryptografischen Moduls 70, in dem die damit hinerlegte Angabe über das Ausdrucken bei folgenden Druckversuchen beachtet wird.

Die dargestellten Ausführungsbeispiele der Erfindung zeigen, dass die Erfindung eine sichere Erstellung von Frankiervermerken ermöglicht, bei der die Produktion des Frankiervermerks und sein Ausdrucken vollständig entkoppelt werden können, so dass die Bedieneinheit 60 keine spezialisierte Ausrüstung zum Erzeugen und Ausdrucken von Frankiervermerken benötigt.

**Bezugszeichenliste:**

| | |
|---|---|
| 10 | Frankiereinheit |
| 20 | Sicherungsmodul |
| 30 | Bedieneinheit |
| 40 | Druckeinheit |
| 50 | Browser |
| 60 | Reader |
| 70 | kryptografisches Modul |
| 80 | Berechtigungsdatenbank |
| 90 | Berechtigungseinheit |
| | |
| A1 | Anfordern einer Druckvorlage mit gültigen Frankiervermerk |
| A2 | Erzeugen eines Datensatzes des Frankiervermerks |
| A3 | Übermitteln des Datensatzes von dem Sicherungsmodul an die Berechtigungseinheit |
| A4 | Erstellen und Verschlüsseln einer mit Zugriffsrechten verknüpften Druckvorlage des Frankiervermerks aus dem Datensatz |
| A5 | Übermitteln der Druckvorlage von der Berechtigungseinheit an die Bedieneinheit |
| A6 | Entschlüsseln der Druckvorlage und Ermitteln der Zugriffsrechte |
| A7 | Durch das kryptografische Modul gesteuertes Ausdrucken des Frankiervermerks |

## Patentansprüche

1. Verfahren zum Frankieren von Postsendungen, bei dem ein Frankiervermerk von einer Bedieneinheit angefordert, in einem Sicherungsmodul in einer mit der Bedieneinheit verbundenen Frankiereinheit erzeugt, der Bedieneinheit zugänglich gemacht und mittels der Bedieneinheit und/oder einer Druckeinheit ausgedruckt wird,
wobei eine Druckvorlage des Frankiervermerks erzeugt und verschlüsselt wird (A4),
wobei die Druckvorlage zusammen mit einer Aufforderung darüber, dass nach dem Ausdrucken (A7) des Frankiervermerks die Angabe über das Ausdrucken (A7) des Frankiervermerks gespeichert werden soll, an die Bedieneinheit (30) übermittelt wird,
wobei die Druckvorlage zum Ausdrucken des Frankiervermerks in einem sicheren Bereich der Bedieneinheit (30) entschlüsselt wird (A6), wobei der sichere Bereich Bestandteil eines universellen Standardprogramms zum Darstellen und/oder Ausdrucken von Text- und/oder Grafikelementen ist, und
wobei in Abhängigkeit von der Aufforderung nach dem Ausdrucken (A7) des Frankiervermerks eine Angabe über das Ausdrucken (A7) in der Druckvorlage und/oder in einer Berechtigungsdatenbank gespeichert wird, wobei das Ausdrucken des Frankiervermerks bei einem Vorhandensein der Angabe über das Ausdrucken blockiert wird.

2. Verfahren nach Anspruch 1,
**dadurch gekennzeichnet,**
**dass** vor dem Ausdrucken (A7) des Frankiervermerks überprüft wird, ob die Angabe über das Ausdrucken (A7) des Frankiervermerks vorhanden ist.

3. Verfahren nach einem der Ansprüche 1 und 2,
**dadurch gekennzeichnet,**
**dass** die Angabe über das Ausdrucken (A7) des Frankiervermerks in die Druckvorlage eingebracht wird.

4. Verfahren nach einem der vorangegangenen Ansprüche,
**dadurch gekennzeichnet,**
**dass** die Druckvorlage derart verschlüsselt wird (A4), dass sie nur in der Bedieneinheit (30) entschlüsselt werden kann, von welcher der Frankiervermerk angefordert wird.

5. Verfahren nach einem der vorangegangenen Ansprüche,
**dadurch gekennzeichnet,**
**dass** die Angabe über das Ausdrucken (A7) des Frankiervermerks in einer Berechtigungsdatenbank (80) gespeichert wird.

6. Verfahren nach einem der vorangegangenen Ansprüche,
**dadurch gekennzeichnet,**
**dass** die Druckvorlage derart verschlüsselt wird (A4), dass sie nur in Bedieneinheiten (30) entschlüsselt werden kann, welche die Angabe über das Ausdrucken (A7) des Frankiervermerks nach dem Ausdrucken (A7) des Frankiervermerks speichern und dass sie die Angabe über das Ausdrucken (A7) des Frankiervermerks beachten.

7. Verfahren nach einem der vorangegangenen Ansprüche,
**dadurch gekennzeichnet,**
**dass** die Aufforderung verschlüsselt und in der Bedieneinheit (30) entschlüsselt wird.

8. Verfahren nach einem der vorangegangenen Ansprüche,
**dadurch gekennzeichnet,**
**dass** die Aufforderung in die Druckvorlage eingebracht wird.

9. Verfahren nach einem der vorangegangenen Ansprüche,
**dadurch gekennzeichnet,**
**dass** die Aufforderung in eine verschlüsselte Lizenz eingebracht wird, die in der Bedieneinheit (30) entschlüsselt wird.

10. Verfahren nach einem der vorangegangenen Ansprüche,
**dadurch gekennzeichnet,**
**dass** die Druckvorlage in der Bedieneinheit (30) mit einem Schlüssel entschlüsselt wird (A6), der in die Lizenz eingebracht wird.

11. Verfahren nach einem der vorangegangenen Ansprüche,
**dadurch gekennzeichnet,**
**dass** die Angabe über das Ausdrucken des Frankiervermerks in die Lizenz eingebracht wird.

12. Verfahren nach einem der vorangegangenen Ansprüche,
**dadurch gekennzeichnet,**
**dass** die Druckvorlage und/oder die Lizenz mit einem öffentlichen Schlüssel der Bedieneinheit (30) verschlüsselt werden (A4).

13. Verfahren nach einem der vorangegangenen Ansprüche,
**dadurch gekennzeichnet,**
**dass** die Druckvorlage und/oder die Lizenz mit einem privaten Schlüssel der Bedieneinheit (30) entschlüsselt werden (A6).

14. Verfahren nach einem der vorangegangenen Ansprüche,
**dadurch gekennzeichnet,**
**dass** der private Schlüssel einer Mehrzahl von Bedieneinheiten (30) zugeordnet ist.

15. Verfahren nach einem der vorangegangenen Ansprüche,
**dadurch gekennzeichnet,**
**dass** die Druckvorlage und/oder die Lizenz mit identischen Schlüsseln verschlüsselt (A4) und entschlüsselt (A6) werden.

16. Verfahren nach einem der vorangegangenen Ansprüche,
**dadurch gekennzeichnet,**
**dass** der Frankiervermerk nach dem Ausdrucken (A7) in der Bedieneinheit entwertet wird.

17. Vorrichtung zum Frankieren von Postsendungen mit einer Frankiereinheit, die ein Sicherungsmodul zum Erstellen eines Frankiervermerks umfasst, einer mit der Frankiereinheit verbundenen Bedieneinheit und einer mit der Bedieneinheit verbundenen Druckeinheit zum Ausdrucken des Frankiervermerks,
wobei das Sicherungsmodul (20) mit einer Berechtigungseinheit (90) zum Erstellen einer verschlüsselten, den Frankiervermerk enthaltenden Druckvorlage verbunden ist, dass die Berechtigungsseinheit eine Aufforderung darüber verschlüsselt, dass nach dem Ausdrucken (A7) des Frankiervermerks die Angabe über das Ausdrucken (A7) des Frankiervermerks gespeichert werden soll,
wobei die Bedieneinheit (30) einen sicheren Bereich (70) umfasst, der Bestandteil eines universellen Standardprogramms zum Darstellen und/oder Ausdrucken von Text - und/oder Grafikelementen ist,
wobei der sichere Bereich (70) ein Mittel zum Entschlüsseln der Druckvorlage aufweist,
wobei die Aufforderung im sicheren Bereich der Bedieneinheit (30) entschlüsselt wird,
wobei der sichere Bereich (70) ein Steuerungsmittel zum Steuern der Druckeinheit (40) aufweist,
wobei der sichere Bereich (70) ein Mittel zum Speichern einer Angabe über das Ausdrucken des Frankiervermerks aufweist,
wobei die Angabe über das Ausdrucken in Abhängigkeit von der Aufforderung nach dem Ausdrucken (A7) des Frankiervermerks eine Angabe über das Ausdrucken (A7) in der Druckvorlage und/oder in einer Berechtigungsdatenbank gespeichert wird, und
wobei der sichere Bereich (70) ein Mittel zum Überprüfen des Vorhandenseins der Angabe über das Ausdrucken des Frankiervermerks aufweist, das bei Vorhandensein der Angabe über das Ausdrucken des Frankiervermerks das Steuerungsmittel zum Steuern der Druckeinheit (40) blockiert.

18. Vorrichtung nach Anspruch 17,
**dadurch gekennzeichnet,**
**dass** die Berechtigungseinheit (90) eine Datenbank (80) zum Speichern der Angabe über das Ausdrucken des Frankiervermerks enthält.

19. Vorrichtung nach einem der Ansprüche 17 und 18,
**dadurch gekennzeichnet,**
**dass** die Berechtigungseinheit (90) mit einer Mehrzahl von Bedieneinheiten (30) verbunden ist

20. Vorrichtung nach einem der Ansprüche 17 bis 19,
**dadurch gekennzeichnet,**
**dass** das Mittel zum Speichern der Angabe über das Ausdrucken des Frankiervermerks eine Benachrichtigung über das Ausdrucken an die Berechtigungseinheit (80) übermittelt.

21. Vorrichtung nach einem der Ansprüche 17 bis 20,
**dadurch gekennzeichnet,**
**dass** das Mittel zum Überprüfen des Vorhandenseins der Angabe über das Ausdrucken des Frankiervermerks eine Abfrage des Vorhandenseins der Angabe über das Ausdrucken des Frankiervermerks an die Berechtigungseinheit (90) übermittelt.

## Claims

1. A method for franking mail in which a postage indicium is requested by an operating unit, generated in a security module in a franking unit connected to the operating unit, made available to the operating unit and printed out by means of the operating unit and/or a printing unit,
whereby a printing template of the postage indicium is generated and encrypted (A4),
whereby the printing template is transmitted to the operating unit (30), together with a request to the effect that, after the postage indicium has been printed out (A7), the information about the printing (A7) of the postage indicium is to be stored,
whereby the printing template is decrypted (A6) in a secure area of the operating unit (30) in order to print the postage indicium, whereby the secure area is a component of a universal standard program for displaying and/or printing text and/or graphic elements, and
whereby, as a function of the request for the printing (A7) of the postage indicium, information about the printing (A7) is stored in the printing template and/or in an authorization database, whereby the printing of the postage indicium is blocked if information about the printing is already present.

2. The method according to Claim 1,
**characterized in that,**
before the postage indicium is printed out (A7), a verification is carried out as to whether information about the printing (A7) of the postage indicium is already present.

3. The method according to either Claim 1 or Claim 2,
**characterized in that**
the information about the printing (A7) of the postage indicium is incorporated into the printing template.

4. The method according to one of the preceding claims,
**characterized in that**
the printing template is encrypted (A4) in such a way that it can only be decrypted in the operating unit (30) from which the postage indicium has been requested.

5. The method according to one of the preceding claims,
**characterized in that**
the information about the printing (A7) of the postage indicium is stored in an authorization database (80).

6. The method according to one of the preceding claims,
**characterized in that**
the printing template is encrypted (A4) in such a manner that it can only be decrypted in operating units (30) that store the information about the printing (A7) of the postage indicium after the postage indicium has been printed out (A7) and **in that** they comply with the information about the printing (A7) of the postage indicium.

7. The method according to one of the preceding claims,
**characterized in that**
the request is encrypted and then decrypted in the operating unit (30).

8. The method according to one of the preceding claims,
**characterized in that**
the request is incorporated into the printing template.

9. The method according to one of the preceding claims,
**characterized in that**
the request is incorporated into an encrypted license that is decrypted in the operating unit (30).

10. The method according to one of the preceding claims,
**characterized in that**
the printing template is decrypted (A6) in the operating unit (30) using a key that is incorporated into the license.

11. The method according to one of the preceding claims,
**characterized in that**
the information about the printing of the postage indicium is incorporated into the license.

12. The method according to one of the preceding claims,
**characterized in that**
the printing template and/or the license are encrypted (A4) using a public key of the operating unit (30).

13. The method according to one of the preceding claims,
**characterized in that**
the printing template and/or the license are decrypted (A6) using a private key of the operating unit (30).

14. The method according to one of the preceding claims,
**characterized in that**
the private key is associated with a plurality of operating units (30).

15. The method according to one of the preceding claims,
**characterized in that**
the printing template and/or the license are encrypted (A4) and decrypted (A6) using identical keys.

16. The method according to one of the preceding claims,
**characterized in that**
the postage indicium is validated in the operating unit after being printed out (A7).

17. A device for franking mail, with a franking unit comprising a security module for generating a postage indicium, with an operating unit connected to the franking unit and with a printing unit connected to the operating unit in order to print the postage indicium,
whereby the security module (20) is connected to an authorization unit (90) for generating an encrypted printing template containing the postage indicium, in that the authorization unit encrypts a request to the effect that, after the postage indicium has been printed out (A7), the information about the printing (A7) of the postage indicium is to be stored,
whereby the operating unit (30) encompasses a secure area (70) that is a component of a universal standard program for displaying and/or printing text and/or graphic elements,
whereby the secure area (70) has a means for decrypting the printing template,
whereby the request is decrypted in the secure area (70) of the operating unit (30),
whereby the secure area (70) has a control means for controlling the printing unit (40),
whereby the secure area (70) has a means for storing information about the printing of the postage indicium,
whereby, as a function of the request for the printing (A7) of the postage indicium, information about the printing (A7) is stored in the printing template and/or in an authorization database, and
whereby the secure area (70) has a means for checking for the presence of information about the printing of the postage indicium, said means blocking the control means that controls the printing unit (40) if information about the printing of the postage indicium is already present.

18. The device according to Claim 17,
**characterized in that**
the authorization unit (90) contains a database (80) for storing the information about the printing of the postage indicium.

19. The device according to either Claim 17 or 18,
**characterized in that**
the authorization unit (90) is connected to a plurality of operating units (30).

20. The device according to any of Claims 17 to 19,
**characterized in that**
the means for storing the information about the printing of the postage indicium sends a notification about the printing to the authorization unit (90).

21. The device according to any of Claims 17 to 20,
**characterized in that**
the means for checking for the presence of information about the printing of the postage indicium transmits a query to the authorization unit (90) about the presence of information about the printing of the postage indicium.

## Revendications

1. Procédé d'affranchissement d'envois postaux, selon lequel une marque d'affranchissement est demandée par une unité de commande, est générée dans un module de sécurité dans une unité d'affranchissement reliée à l'unité de commande, est rendue accessible à l'unité de commande et est imprimée au moyen de l'unité de commande et/ou d'une unité d'impression,
un modèle d'impression de la marque d'affranchissement étant généré et crypté (A4), le modèle d'impression étant transmis à l'unité de commande (30) avec un ordre de sauvegarder l'information relative à l'impression (A7) de la marque d'affranchissement après l'impression (A7) de la marque d'affranchissement,
le modèle d'impression étant, aux fins de l'impression de la marque d'affranchissement, décrypté (A6) dans une zone sécurisée de l'unité de commande (30), la zone sécurisée faisant partie intégrante d'un programme standard universel pour représenter et/ou imprimer des éléments de type texte et/ou de type graphique, et,
en fonction de l'ordre, après l'impression (A7) de la marque d'affranchissement, une information relative à l'impression (A7) est sauvegardée dans le modèle d'impression et/ou dans une base de données d'autorisation, l'impression de la marque d'affranchissement étant bloquée en présence de l'information relative à l'impression.

2. Procédé selon la revendication 1, **caractérisé en ce que** la présence de l'information relative à l'impression (A7) de la marque d'affranchissement est vérifiée avant l'impression (A7) de la marque d'affranchissement.

3. Procédé selon l'une des revendications 1 et 2, **caractérisé en ce que** l'information relative à l'impression (A7) de la marque d'affranchissement est introduite dans le modèle d'impression.

4. Procédé selon l'une des revendications précédentes, **caractérisé en ce que** le modèle d'impression est crypté (A4) de manière telle qu'il ne peut être décrypté que dans l'unité de commande (30) qui demande la marque d'affranchissement.

5. Procédé selon l'une des revendications précédentes, **caractérisé en ce que** l'information relative à l'impression (A7) de la marque d'affranchissement est sauvegardée dans une base de données d'autorisation (80).

6. Procédé selon l'une des revendications précédentes, **caractérisé en ce que** le modèle d'impression est crypté (A4) de manière telle qu'il ne peut être décrypté que dans des unités de commande (30) qui sauvegardent l'information relative à l'impression (A7) de la marque d'affranchissement après l'impression (A7) de la marque d'affranchissement et qui tiennent compte de l'information relative à l'impression (A7) de la marque d'affranchissement.

7. Procédé selon l'une des revendications précédentes, **caractérisé en ce que** l'ordre est crypté, et est décrypté dans l'unité de commande (30).

8. Procédé selon l'une des revendications précédentes, **caractérisé en ce que** l'ordre est introduit dans le modèle d'impression.

9. Procédé selon l'une des revendications précédentes, **caractérisé en ce que** l'ordre est introduit dans une licence cryptée qui est décryptée dans l'unité de commande (30).

10. Procédé selon l'une des revendications précédentes, **caractérisé en ce que** le modèle d'impression est décrypté (A6), dans l'unité de commande (30) avec une clé qui est introduite dans la licence.

11. Procédé selon l'une des revendications précédentes, **caractérisé en ce que** l'information relative à l'impression de la marque d'affranchissement est introduite dans la licence.

12. Procédé selon l'une des revendications précédentes, **caractérisé en ce que** le modèle d'impression et/ou la licence sont cryptés (A4) avec une clé publique de l'unité de commande (30).

13. Procédé selon l'une des revendications précédentes, **caractérisé en ce que** le modèle d'impression et/ou la licence sont décryptés (A6) avec une clé privée de l'unité de commande (30).

14. Procédé selon l'une des revendications précédentes, **caractérisé en ce que** la clé privée est associée à une pluralité d'unités de commande (30).

15. Procédé selon l'une des revendications précédentes, **caractérisé en ce que** le modèle d'impression et/ou la licence sont cryptés (A4) et décryptés (A6) avec des clés identiques.

16. Procédé selon l'une des revendications précédentes, **caractérisé en ce que** la marque d'affranchissement est oblitérée dans l'unité de commande après l'impression (A7).

17. Dispositif pour affranchir des envois postaux, avec une unité d'affranchissement qui comprend un module de sécurité pour créer une marque d'affranchissement, avec une unité de commande reliée à l'unité d'affranchissement et avec une unité d'impression reliée à l'unité de commande pour imprimer la marque d'affranchissement,
le module de sécurité (20) étant relié à une unité d'autorisation (90) pour créer un modèle d'impression crypté contenant la marque d'affranchissement,
l'unité d'autorisation cryptant un ordre ordonnant de sauvegarder l'information relative à l'impression (A7) de la marque d'affranchissement après l'impression (A7) de la marque d'affranchissement,
l'unité de commande (30) comprenant une zone sécurisée (70) qui fait partie intégrante d'un programme standard universel pour représenter et/ou imprimer des éléments de type texte et/ou de type graphique,
la zone sécurisée (70) comportant un moyen pour décrypter le modèle d'impression, l'ordre étant décrypté dans la zone sécurisé de l'unité de commande (30),
la zone sécurisée (70) comportant un moyen de commande pour commander l'unité d'impression (40),
la zone sécurisée (70) comportant un moyen pour sauvegarder une information relative à l'impression de la marque d'affranchissement,
l'information relative à l'impression étant sauvegardée dans le modèle d'impression et/ou dans une base de données d'autorisation en fonction de l'ordre après l'impression (A7) de la marque d'affranchissement et
la zone sécurisée (70) comportant un moyen pour vérifier la présence de l'information relative à l'impression de la marque d'affranchissement, lequel bloque le moyen de commande pour commander l'unité d'impression (40) en présence de l'information relative à l'impression de la marque d'affranchissement.

18. Dispositif selon la revendication 17, **caractérisé en ce que** l'unité d'autorisation (90) contient une base de données (80) pour sauvegarder l'information relative à l'impression de la marque d'affranchissement.

19. Dispositif selon l'une des revendications 17 et 18, **caractérisé en ce que** l'unité d'autorisation (90) est reliée à une pluralité d'unités de commande (30).

20. Dispositif selon l'une des revendications 17 à 19, **caractérisé en ce que** le moyen pour sauvegarder l'information relative à l'impression de la marque d'affranchissement transmet un message relatif à l'impression à l'unité d'autorisation (90).

21. Dispositif selon l'une des revendications 17 à 20, **caractérisé en ce que** le moyen pour vérifier la présence de l'information relative à l'impression de la marque d'affranchissement transmet à l'unité d'autorisation (90) une interrogation concernant la présence de l'information relative à l'impression de la marque d'affranchissement.
